# EUROPÄISCHE PATENTSCHRIFT

(11) **EP 1 378 024 B1**
(45) Veröffentlichungstag und Bekanntmachung des Hinweises auf die Patenterteilung: **01.03.2006**
(21) Anmeldenummer: 02740248.6
(22) Anmeldetag: 11.04.2002
(51) Int. Cl.: H01R 4/24

(54) **CRIMPKRALLE EINES ELEKTRISCHEN KONTAKTELEMENTS**
CRIMP CLAW OF AN ELECTRIC CONTACT ELEMENT
GRIFFE DE SERTISSAGE D'UN ELEMENT DE CONTACT ELECTRIQUE

(30) Priorität: 12.04.2001 DE 20106497 U
(43) Veröffentlichungstag der Anmeldung: 07.01.2004
(62) Teilanmeldung aus: 05018806.9
(73) Patentinhaber: Lear Corporation, Southfield, MI 48034 (US)
(72) Erfinder: DEUTMARG, Stefan, 42781 Hann (DE); SCHLEIFE, Bernd, 42499 Hückeswagen (DE); DEHNERT, Olaf, 59510 Lippetal (DE)
(74) Vertreter: Solf, Alexander
(86) Internationale Anmeldenummer: PCT/DE2002/001361
(87) Internationale Veröffentlichungsnummer: WO 2002/084805

(56) Entgegenhaltungen:
- US-A- 4 012 101
- US-A- 4 082 402

## Beschreibung

Die Erfindung betrifft eine Crimpkralle eines elektrischen Kontaktelements aus einem Blechstanzteil zum Crimpen eines elektrischen Flachbandflachleiters nach dem Oberbegriff des Anspruchs 1.

Flachbandflachleiter, auch Flachleiter, Flachkabel, Folienleiter oder Bandkabel genannt, weisen in der Regel mehrere im Abstand voneinander parallel nebeneinander angeordnete, relativ dünne bandförmige metallische Leiterbahnen auf, die in einem Isolierstoffmaterialband voneinander elektrisch isoliert eingebettet sind. Dabei können die Leiterbahnen oberflächlich oder im Innern des Isolierstoffmaterialbandes angeordnet sein.

Die Erfindung befaßt sich mit der elektrischen Kontaktierung der Leiterbahnen derartiger Flachbandflachleiter.

Aus der DE 25 00 556 C2 ist eine Crimpkralle eines elektrischen Kontaktelements bekannt, deren Krallenarme das Isolierstoffmaterial durchdringen, die Längskanten des Flachleiters umgreifen und gegen eine Querrillen aufweisende Längswölbung des Bodens der Crimpkralle eingerollt sind, wobei sie den ebenfalls eingerollten Längskantenbereich umgeben. Dabei ist in einem Bogenbereich eine flächige Kontaktierung zwischen der bogenförmigen Innenfläche des jeweiligen eingerollten Krallenarms und der Unterseite des eingerollten, vom Isolierstoff beim Crimpen befreiten Längskantenbereich bewirkt. Zudem durchdringen die Spitzenbereiche der Krallenarme den Flachleiter und gewährleisten jeweils eine zweite Kontaktstelle (DE 25 00 556 C2, Fig. 3). Diese bekannte Crimpkralle erfordert hohe Crimpkräfte insbesondere für das Durchdringen des Flachleiters. Außerdem können Rückstellkräfte, die nach dem Einrollen der Crimpkralle auftreten, ein Zurückfedern der Krallenarme bewirken, mit dem Ergebnis, daß die Durchdringungskontaktierung und/oder die flächige Kontaktierung beeinträchtigt werden. Eine gasdichte Kontaktierung ist auf diese Weise dauerhaft nicht erreichbar.

Aus der US-PS 5,137,468 Fig. 5 bis 7 ist eine gleiche Crimpkralle bekannt, die aber derart eingerollt ist, daß die bogenförmige Außenfläche der eingerollten Spitzenbereiche der Krallenarme die Oberseite des Längskantenbereichs des Flachleiters kontaktieren, wobei die Spitzen der Krallenarme beim Crimpen Isolierstoffmaterial vom Flachleiter abgeschabt haben. Dabei wird der Flachbandleiter mit dem konvexen Bogen des jeweiligen Krallenarms gegen den auf dem konvexen Bogen der Bodenwölbung im Querrillenbereich abgestützten Flachleiter gedrückt. Aus dieser Konfiguration der Crimpkralle resultieren punktförmige Kontaktstellen, die - nach der Lehre der Druckschrift - im Massenproduktionsprozeß nicht ausreichend sicher ausgeführt werden können.

Demgemäß befaßt sich der Gegenstand der US-PS 5,137,468 mit einer Verbesserung der ebenfalls bekannten flächigen Kontaktierung der Oberseite des Längskantenbereichs des Flachleiters. Gemäß Fig. 3 der Druckschrift ist jeweils die konvexe Außenfläche des Endbereichs der eingerollten Krallenarme einem konkaven Bogenbereich gleichen Radius einer sich nur bis zur Quermitte der Längswölbung erstreckenden Querrille gegenüberliegend angeordnet, wobei dazwischen der Flachleiter zur elektrischen Kontaktierung eingespannt ist. Nachteilig bei dieser Kontaktierung ist ebenfalls, daß die Krallenarme nach dem Crimpvorgang auf einer Kreisbahn ungehindert zurückfedern können und sich dabei die Kontaktstelle öffnet, wodurch die Kontaktierung mit dem Flachleiter gestört oder sogar aufgehoben sein kann. In der Druckschrift ist zwar erwähnt, daß die Bögen nicht konzentrisch sein müssen und daß der Bogen einer Rille aus mehreren unterschiedlichen Radien bestehen kann, warum dies sein kann, wird nicht angegeben. Die Spitze der Crimpkralle muß punktgenau den Übergangsbereich in dem konkaven Bogenbereich treffen. Bereits kleinste Toleranzen, die es im Fertigungsprozeß immer gibt, können die Kontaktierung komplett verhindern.

Aufgabe der Erfindung ist, eine Crimpkralle zum Crimpen eines Flachbandflachleiters zu schaffen, deren Kontaktierung nicht durch Rückstellkräfte beeinträchtigt werden kann.

Diese Aufgabe wird durch die Merkmale des Anspruchs 1 gelöst. Vorteilhafte Weiterbildungen der Erfindung werden in den Unteransprüchen gekennzeichnet. Anhand der Zeichnung wird die Erfindung im folgenden beispielhaft näher erläutert. Es zeigen:
- Fig. 1: perspektivisch eine Draufsicht auf eine erste Ausführungsform einer erfindungsgemäßen Crimpkralle, bei der die Krallenarme der einen Seite nicht eingezeichnet sind;
- Fig. 2: einen Querschnitt durch die Crimpkralle nach Fig. 1 im Querrillenbereich;
- Fig. 3: perspektivisch eine Draufsicht auf eine weitere Ausführungsform einer erfindungsgemäßen Crimpkralle, bei der die Krallenarme der einen Seite ebenfalls nicht eingezeichnet sind;
- Fig. 4: einen Querschnitt durch die Crimpkralle nach Fig. 3 im Querrillenbereich;
- Fig. 5: einen Längsschnitt durch eine dritte Ausführungsform einer erfindungsgemäßen Crimpkralle;
- Fig. 6: eine perspektivische Draufsicht auf ein elektrisches Kontaktelement mit einer erfindungsgemäßen Crimpkralle.
- Fig. 7: einen Querschnitt durch eine eingerollte Crimpkralle mit Flachbandflachleiter, Kontaktierung auf Kupferfreifläche gegenüber einer ersten Schräge in der Crimpkralle;
- Fig. 8: einen Querschnitt durch eine eingerollte Crimpkralle mit Flachbandflachleiter, Kontaktierung auf Kupferfreifläche gegenüber einer zweiten Schrägfläche in der Crimpkralle;
- Fig. 9: schematisch eine Crimpkralle für Flachbandflachleiter ohne Kupferfreifläche;
- Fig. 10: perspektivisch eine erfindungsgemäße Crimpkralle mit einem anderen Kontaktbereich 2.

Ein elektrisches Kontaktelement aus einem Blechstanzteil weist in der Regel einen Kontaktbereich 2 und einen Crimpbereich 3 auf, die über einen Übergangsbereich 4 miteinander einteilig in Verbindung stehen (Fig. 6). Die Raumform des Kontaktbereichs 4 kann beliebig sein, weshalb sie im Rahmen der Beschreibung der vorliegenden Erfindung unberücksichtigt bleibt.

Der Crimpbereich 3 weist eine Crimpkralle 5 auf, die zum Crimpen eines Flachbandflachleiters 27 ausgebildet ist.

Die Crimpkralle 5 besteht aus einer im wesentlichen langgestreckten ebenen Bodenplatte 6 mit den Längskanten 7 und 8, einer freien Endkante 9 sowie einer Oberfläche 10 und einer Unterfläche 11.

An die Längskanten 7, 8 sind etwa rechtwinklig abgewinkelte, über die Oberfläche 10 überstehende Krallenarme 12 angebunden. Die Krallenarme 12 an beiden Längskanten 7, 8 sind in Querrichtung der Bodenplatte 6 nicht sich gegenüberliegend, sondern diagonal versetzt angeordnet.

Die Crimpkralle nach Fig. 6 weist z.B. an der einen Längskante 7 zwei Krallenarme 12 und an der anderen Längskante 8 drei Krallenarme 12 jeweils in einer Längsreihe auf. In jeder Reihe ist jeweils zwischen zwei Krallenarmen 12 eine Lücke 13 vorgesehen. Einer Lücke 13 gegenüberliegend ist an der anderen Längskante jeweils ein Krallenarm 14 angebunden. Die Anzahl der Krallenarme 12 und der Lücken 13 ist wählbar; im einfachsten Fall reichen zwei sich diagonal gegenüberliegende Krallenarme 12 aus. Die Krallenarme 12 haben eine Zungenform und laufen in einem abgerundeten Spitzenbereich 16 aus, der zweckmäßigerweise keilförmig dünner geprägt ist mit einer zum freien Ende hin abgeschrägten ebenen Außenfläche. Aus der etwa dreieckförmigen Zungenform der Krallenarme 12 resultieren in etwa V-förmige bis U-förmige Lüken 13, so daß die Lücken 13 in etwa die Negativform der Krallenarme 12 aufweisen.

In der Quermitte der Bodenplatte 6 ist zwischen den Krallenarmen 12 ein sich in Längsrichtung der Bodenplatte 6 erstreckender, über die Oberfläche 10 überstehender Wulst 14 angeordnet, der z.B. von der Unterseite der Bodenplatte 6 nach oben durchgedrückt sein kann. Im Wulst 14 sind Querrillen 15 eingeformt, die jeweils einem Krallenarm 12 in Querrichtung der Bodenplatte 6 gegenüberliegend positioniert sind. Die Breite der Rillen 15 entspricht etwa der Breite des Spitzenbereichs 16 eines Krallenarms 12.

Wesentlich ist die Raumform des Wulstes 14 und der Rillen 15 in Querrichtung der Bodenplatte 6.

Nach einer ersten Ausführungsform der Erfindung (Fig. 1, 2) geht der Wulstzenit 18 in Querrichtung über eine konvexe Zylinderbogenfläche 17 in eine ebene, steil zur Bodenplatte 6 abfallende erste schräge Fläche 19 über, an die sich eine zweite ebene, schräge, etwas flacher zur Bodenplatte 6 abfallende, in letztere übergehende Fläche 20 anschließt.

Der Winkel der Fläche 19 zur ebenen Oberfläche 10 der Bodenplatte 6 liegt vorzugsweise zwischen 50 und 70°. Zudem liegt der Winkel zwischen der Fläche 20 und der Oberfläche 10 der Bodenplatte 6 vorzugsweise zwischen 20 und 40°.

Um die Rillentiefe nach unten versetzt verläuft der Rillenboden in Querrichtung zur Bodenplatte 6 wie die Wulstoberfläche. Mithin weist der Rillenboden einen Rillenzenit 21 auf, der in Querrichtung über eine konvexe Zylinderbogenfläche 22 in eine schräge, ebene, steil zur Bodenplatte 6 abfallende Fläche 23 übergeht, an die sich eine weitere ebene, schräge, etwas flacher zur Bodenplatte 6 abfallende, in letztere übergehende Fläche 24 anschließt.

Der Winkel der Fläche 23 zur ebenen Oberfläche 10 der Bodenplatte 6 liegt zwischen 50 und 70°. Außerdem liegt der Winkel zwischen der Fläche 24 und der Oberfläche 10 der Bodenplatte 6 zwischen 20 und 40°.

Nach Fig. 1 und 2 erstrecken sich die Rillen 15 quer über den gesamten Wulst 14. Notwendig ist aber die erfindungsgemäße Rillenausgestaltung nur auf der Seite, auf der der Rille 15 ein Krallenarm 12 gegenüberliegend angeordnet ist, weil dieser Krallenarm lediglich mit dieser Rillenhälfte zusammenwirkt.

Die Erfindung sieht vor, daß der jeweilige Krallenarm 12 derart eingerollt wird, daß er mit seiner Außenfläche gegen den Wulst 14 und die Rille 15 auf seiner Längsseite neben der Längsmitte 26 gedrückt wird, wobei dazwischen ein Flachbandflachleiter 27 angeordnet ist. Der Rollradius des Krallenarms 12 ist dabei auf den Winkel der Schräge 19 und/oder 23 zur Bodenplatte 6 derart abgestimmt, daß beim unvermeidbaren Rückfedern des Krallenarms 12 nach dem Crimpen und/oder bei einer Zugwirkung auf den Flachbandflachleite.r eine Selbsthemmung des Krallenfederarms bewirkt wird. Diese Selbsthemmung verdeutlichen die Figuren 7 und 8. Der Spitzenbereich 16 durchdringt das Basismaterial 29 des Flachbandflachleiters 27, wird vom Oberstempel des Crimpwerkzeugs (nicht dargestellt) erfaßt und derart verformt, daß der Spitzenbereich 16 vorzugsweise im Bereich der konvexen Zylinderbogenfläche 17 oder auf den schrägen Flächen 19, 20 auf die Kupferfreifläche 28 des Flachbandflachleiters 27 trifft. Dabei wird der Flachbandflachleiter 27 zwischen der Außenfläche des Krallenarms 12 und der Fläche 19 (Fig. 7) und/oder der Fläche 20 (Fig. 8) geklemmt. Die Kontaktierung erfolgt über die Außenfläche des Krallenarms 12 und die Oberseite der Kupferfreifläche 28 des Flachbandflachleiters 27.

Eine weitere Ausführungsform der erfindungsgemäßen Crimpkralle (Fig. 3, 4) sieht vor, daß der Zenit 18 des Wulsts 14 mit dem Zenit 21 der Rillen 15 zusammenfällt. Aus dieser Raumform resultiert eine längere Auslaufschräge 24 der Rillen 15 im Vergleich zur Auslaufschräge 20 des Wulsts 14. Diese Ausführungsform stellt eine fertigungstechnische Vereinfachung dar.

Die Ausführungsform der Erfindung nach Fig. 5 sieht vor, daß die beidseitigen Außenkanten der Rillen 15 schneidenförmig ausgebildet sind und über die Wulstoberfläche überstehen, woraus Schneiden 25 resultieren. Hierdurch wird eine zusätzliche Kontaktierung des Leiters 30 von der Unterseite ermöglicht. Die Schneiden 25 durchdringen dabei das Basismaterial 29 und kontaktieren den Leiter 30 des Flachbandflachleiters 27.

Die Ausführungsform der Erfindung nach Fig. 9 sieht vor, daß der Flachbandflachleiter 27 keine Kupferfreifläche 28 besitzt. Der Spitzenbereich 16 des Krallenarms 12 durchdringt die Deckschicht 31 des Flachbandflachleiters 27 und schabt diese ab und kontaktiert mit seiner Außenfläche auf dem Leiter 30.

Die Erfindung schafft somit eine Selbsthemmung der Krallenarme im kontaktierenden Bereich nach dem Crimpen und definierte Kontaktzonen. Außerdem ergibt sich eine gasdichte Kontaktzone, wobei Flachbandflachleiter jeglicher Art kontaktiert werden können. Es kann eine sichere Kontaktierung im Langzeitbetrieb gewährleistet werden. Die Kontaktierung erfolgt mit dem Auslaufbogen der Crimpkralle, der sich auf einer Schrägen abstützt, die vom Flachleiter gebildet wird, der auf der schrägen Fläche des Wulstes und der Rille aufliegt. Die Kontaktierung erfolgt über der Schrägfläche 19/23 des Wulsts und/oder der Rille, wobei insbesondere die Kontaktierung auch auf der Auslaufschräge der beiden Elemente erfolgen kann.

## Patentansprüche

1. Crimpkralle eines elektrischen Kontaktelements aus einem Blechstanzteil mit einer langgestreckten Bodenplatte (6), an deren Längskanten (7, 8) mindestens jeweils ein Krallenarm (12) angebunden ist und die Krallenarme (12) sich diagonal gegenüberliegend angeordnet sind, wobei die Bodenplatte (6) zwischen den Krallenarmen (12) einen sich in Längsrichtung der Bodenplatte (6) erstreckenden Wulst (14) mit Querrillen (15) aufweist und die Querrillen (15) jeweils einem Krallenarm (12) gegenüberliegend angeordnet sind,
**dadurch gekennzeichnet, dass**
die Rillen (15) in Richtung des jeweiligen Krallenarms (12) von einem Zenitbereich (21) ausgehend eine konvexe Zylinderbogenfläche (22) und im Anschluss daran eine ebenflächige, schräg und steil zur Oberfläche (10) der Bodenplatte (6) abfallende Fläche (23) aufweisen, wobei die Fläche (23) derart ausgebildet und angeordnet ist, dass sie eine Selbsthemmung des eingerollten Krallenarms (12) gegen ein Öffnen des eingerollten Krallenarmbogens erzeugt.

2. Crimpkralle nach Anspruch 1,
**dadurch gekennzeichnet,**
**daß** der Winkel der Fläche (23) zur ebenen Oberfläche (10) der Bodenplatte (6) zwischen 50 und 70° liegt.

3. Crimpkralle nach Anspruch 1 und/oder 2,
**dadurch gekennzeichnet, dass**
sich an die Fläche (23) eine weitere, etwas flachere, ebenflächige, schräge, zur Bodenplatte (6) abfallende Fläche (24) anschließt, die vorzugsweise derart ausgebildet und angeordnet ist, dass sie ebenfalls eine Selbsthemmung des eingerollten Federarms (12) erzeugt.

4. Crimpkralle nach Anspruch 3,
**dadurch gekennzeichnet,**
**daß** die Fläche (24) in die ebene Oberfläche (10) der Bodenplatte (6) übergeht.

5. Crimpkralle nach Anspruch 3 und/oder 4,
**dadurch gekennzeichnet,**
**daß** der Winkel zwischen der Fläche (24) und der Oberfläche (10) der Bodenplatte (6) zwischen 20 und 40° liegt.

6. Crimpkralle nach einem oder mehreren Ansprüchen 1 bis 5,
**dadurch gekennzeichnet, dass**
der Wulst (14) in Richtung jeweils eines Krallenarms (12) von einem Zenitbereich (18) ausgehend eine konvexe Zylinderbogenfläche (17) und im Anschluss daran eine ebenflächige, schräg und steil zur Oberfläche (10) der Bodenplatte (6) abfallende Fläche (19) aufweist, wobei die Fläche (19) vorzugsweise ebenfalls derart ausgebildet und angeordnet ist, dass sie eine Selbsthemmung des eingerollten Krallenarms (12) gegen Öffnen des eingerollten Krallenarmbogens erzeugt.

7. Crimpkralle nach Anspruch 6,
**dadurch gekennzeichnet,**
**daß** der Winkel der Fläche (19) zur ebenen Oberfläche (10) der Bodenplatte (6) zwischen 50 und 70° liegt.

8. Crimpkralle nach Anspruch 6 und/oder 7,
**dadurch gekennzeichnet, dass**
sich an die Fläche (19) eine weitere, etwas flachere, ebenflächige, schräge, zur Bodenplatte (6) abfallende Fläche (20) anschließt, die vorzugsweise derart ausgebildet und angeordnet ist, dass sie ebenfalls eine Selbsthemmung des eingerollten Federarms (12) erzeugt.

9. Crimpkralle nach Anspruch 8,
**dadurch gekennzeichnet,**
**daß** die Fläche (20) in die ebene Oberfläche (10) der Bodenplatte (6) übergeht.

10. Crimpkralle nach Anspruch 8 und/oder 9,
**dadurch gekennzeichnet,**
**daß** der Winkel zwischen der Fläche (20) und der Oberfläche (10) der Bodenplatte (6) zwischen 20 und 40° liegt.

11. Crimpkralle nach einem oder mehreren der Ansprüche 6 bis 10,
**dadurch gekennzeichnet,**
**daß** die Schrägen der Flächen (23 und 19) den gleichen Winkel aufweisen.

12. Crimpkralle nach einem oder mehreren der Ansprüche 6 bis 11,
**dadurch gekennzeichnet,**
**daß** die Schrägen der Flächen (24 und 20) den gleichen Winkel aufweisen.

13. Crimpkralle nach einem oder mehreren der Ansprüche 1 bis 12,
**dadurch gekennzeichnet,**
**daß** der Zenitbereich (18) des Wulstes (14) mit dem Zenitbereich (21) der Rillen (15) fluchtet.

14. Crimpkralle nach einem oder mehreren der Ansprüche 1 bis 13,
**dadurch gekennzeichnet,**
**daß** an den Längskanten (7, 8) mehrere Krallenarme (12) jeweils in Reihe angeordnet sind, wobei zwischen den Krallenarmen (12) einer Reihe jeweils eine Lücke (13) vorgesehen ist.

15. Crimpkralle nach Anspruch 14,
**dadurch gekennzeichnet,**
**daß** einer Lücke (13) gegenüberliegend an der anderen Längskante jeweils ein Krallenarm (12) angebunden ist.

16. Crimpkralle nach einem oder mehreren der Ansprüche 1 bis 15,
**dadurch gekennzeichnet,**
**daß** die Krallenarme (12) eine Zungenform aufweisen und in einem abgerundeten Spitzenbereich (16) auslaufen.

17. Crimpkralle nach Anspruch 16,
**dadurch gekennzeichnet,**
**daß** die Krallenarme (12) im Spitzenbereich (16) keilförmig dünner geprägt sind mit einer zum freien Ende hin abgeschrägten ebenen Außenfläche.

18. Crimpkralle nach Anspruch 16 und/oder 17,
**dadurch gekennzeichnet,**
**daß** aus der etwa dreieckförmigen Zungenform der Krallenarme (12) etwa V-förmige bis U-förmige Lücken (13) resultieren, so daß die Lücken (13) in etwa die Negativform der Krallenarme (12) aufweisen.

19. Crimpkralle nach einem oder mehreren der Ansprüche 1 bis 18,
**dadurch gekennzeichnet,**
**daß** die Breite der Rillen (15) etwa der Breite des Spitzenbereichs (16) der Krallenarme (12) entspricht.

20. Crimpkralle nach einem oder mehreren der Ansprüche 1 bis 19,
**dadurch gekennzeichnet,**
**daß** sich die Rillen (15) quer über den gesamten Wulst (14) erstrecken.

21. Crimpkralle nach einem oder mehreren der Ansprüche 1 bis 20,
**dadurch gekennzeichnet,**
**daß** die beidseitigen Außenkanten der Rillen (15) schneidenförmig ausgebildet sind und über die Wulstoberfläche überstehen, woraus Schneidkanten (25) resultieren.

## Revendications

1. Griffe à sertir d'un élément de contact électrique, faite d'une pièce en tôle poinçonnée avec une plaque de base allongée (6) à chacun des bords longitudinaux (7, 8) de laquelle est raccordée au moins une branche de griffe (12) et les branches de griffes (12) sont disposées diagonalement opposées les unes aux autres, la plaque de base (6) présentant entre les branches de griffes (12) un renflement (14) muni de rainures transversales (15) qui s'étend dans le sens de la longueur de la plaque de base (6) et les rainures transversales (15) sont disposées chacune face à une branche de griffe (12),
**caractérisée en ce que** les rainures (15) présentent en direction de chaque branche de griffe (12) une surface en arc de cercle convexe (22) partant d'une zone zénithale (21) et, raccordée à cette surface, une surface plane (23) qui descend obliquement et abruptement vers la surface (10) de la plaque de base (6), la surface (23) étant configurée et disposée de façon à réaliser un blocage automatique de la branche de griffe (12) enroulée contre une ouverture de la courbure de la branche de griffe enroulée.

2. Griffe à sertir selon la revendication 1,
**caractérisée en ce que** l'angle de la surface (23) par rapport à la surface plane (10) de la plaque de base (6) mesure de 50 à 70°.

3. Griffe à sertir selon la revendication 1 et/ou la revendication 2,
**caractérisée en ce que** la surface (23) se raccorde à une autre surface (24) plane et un peu plus plate qui descend obliquement vers la plaque de base (6) et qui est de préférence configurée et disposée de façon à réaliser également un blocage automatique du bras élastique (12) enroulé.

4. Griffe à sertir selon la revendication 3,
**caractérisée en ce que** la surface (24) se raccorde à la surface plane (10) de la plaque de base (6).

5. Griffe à sertir selon la revendication 3 et/ou la revendication 4,
**caractérisée en ce que** l'angle entre la surface (24) et la surface (10) de la plaque de base (6) mesure de 20 à 40°.

6. Griffe à sertir selon l'une ou plusieurs des revendications 1 à 5,
**caractérisée en ce que** le renflement (14) présente en direction de chaque branche de griffe (12) une surface en arc de cercle convexe (17) partant d'une zone zénithale (18) et, raccordée à cette surface, une surface (19) plane qui descend obliquement et abruptement vers la surface (10) de la plaque de base (6), la surface (19) étant de préférence également configurée et disposée de façon à réaliser un blocage automatique de la branche de griffe (12) enroulée contre une ouverture de la courbure de la branche de griffe enroulée.

7. Griffe à sertir selon la revendication 6,
**caractérisée en ce que** l'angle de la surface (19) par rapport à la surface plane (10) de la plaque de base (6) mesure de 50 à 70°.

8. Griffe à sertir selon la revendication 6 et/ou la revendication 7,
**caractérisée en ce que** la surface (19) se raccorde à une autre surface (20) plane et un peu plus plate qui descend obliquement vers la plaque de base (6) et qui est de préférence configurée et disposée de façon à réaliser également un blocage automatique du bras élastique (12) enroulé.

9. Griffe à sertir selon la revendication 8,
**caractérisée en ce que** la surface (20) se raccorde à la surface plane (10) de la plaque de base (6).

10. Griffe à sertir selon la revendication 8 et/ou la revendication 9, **caractérisée en ce que** l'angle entre la surface (20) et la surface (10) de la plaque de base (6) mesure de 20 à 40°.

11. Griffe à sertir selon l'une ou plusieurs des revendications 6 à 10,
**caractérisée en ce que** les inclinaisons des surfaces (23 et 19) présentent le même angle.

12. Griffe à sertir selon l'une ou plusieurs des revendications 6 à 11,
**caractérisée en ce que** les inclinaisons des surfaces (24 et 20) présentent le même angle.

13. Griffe à sertir selon l'une ou plusieurs des revendications 1 à 12,
**caractérisée en ce que** la zone zénithale (18) du renflement (14) est alignée avec la zone zénithale (21) des rainures (15).

14. Griffe à sertir selon l'une ou plusieurs des revendications 1 à 13,
**caractérisée en ce que** plusieurs branches de griffes (12) sont disposées en une rangée sur chacun des bords longitudinaux (7, 8), un creux (13) étant prévu entre chacune des branches de griffes (12) d'une rangée.

15. Griffe à sertir selon la revendication 14,
**caractérisée en ce que**, en face de chaque creux (13), une branche de griffe (12) est raccordée à l'autre bord longitudinal.

16. Griffe à sertir selon l'une ou plusieurs des revendications 1 à 15,
**caractérisée en ce que** les branches de griffes (12) présentent une forme de languette et se terminent par une zone de pointe arrondie (16).

17. Griffe à sertir selon la revendication 16,
**caractérisée en ce que** les branches de griffes (12) sont matricées dans la zone de pointe (16) en forme de coin plus mince avec une surface extérieure plane biseautée en direction de l'extrémité libre.

18. Griffe à sertir selon la revendication 16 et/ou la revendication 17,
**caractérisée en ce que** la forme de languette sensiblement triangulaire des branches de griffes (12) donne des creux (13) qui ont à peu près la forme d'un V à un U, de sorte que les creux (13) présentent sensiblement la forme en négatif des branches de griffes (12).

19. Griffe à sertir selon l'une ou plusieurs des revendications 1 à 18,
**caractérisée en ce que** la largeur des rainures (15) correspond sensiblement à la largeur de la zone de pointe (16) des branches de griffes (12).

20. Griffe à sertir selon l'une ou plusieurs des revendications 1 à 19,
**caractérisée en ce que** les rainures (15) s'étendent transversalement sur la totalité du renflement (14).

21. Griffe à sertir selon l'une ou plusieurs des revendications 1 à 20,
**caractérisée en ce que** les bords extérieurs des deux côtés des rainures (15) sont réalisés en forme de taillant et dépassent au-dessus de la surface du renflement, formant ainsi des bords coupants (25).

## Claims

1. A crimp claw of an electrical contact element composed of a sheet metal stamped part with an elongated base plate (6), to the longitudinal edges (7, 8) of which is fixed at least one claw arm (12) in each case and the claw arms (12) are arranged diagonally opposite one another, the base plate (6) having between the claw arms (12) a bulge (14), extending in the longitudinal direction of the base plate (6), with transverse grooves (15) and the transverse grooves (15) being arranged so as to be opposite a claw arm (12) in each case,
**characterised in that**
the grooves (15) have, in the direction of the respective claw arm (12), starting from a zenith region (21), a convex cylinder-arc face (22) and adjacent thereto a planar face (23) sloping obliquely and steeply down to the surface (10) of the base plate (6), the face (23) being designed and arranged in such a way that it produces self-locking of the curled claw arm (12) to prevent opening of the curled claw arm arc.

2. A crimp claw according to Claim 1,
**characterised in that**
the angle of the face (23) to the plane surface (10) of the base plate (6) is between 50 and 70°.

3. A crimp claw according to Claim 1 and/or 2,
**characterised in that**
adjoining the face (23) is a further, somewhat flatter, planar, oblique face (24) sloping down to the base plate (6), which is preferably designed and arranged in such a way that it similarly produces self-locking of the curled spring arm (12).

4. A crimp claw according to Claim 3,
**characterised**
**in that** the face (24) extends into the plane surface (10) of the base plate (6).

5. A crimp claw according to Claim 3 and/or 4,
**characterised**
**in that** the angle between the face (24) and the surface (10) of the base plate (6) is between 20 and 40°.

6. A crimp claw according to one or more of Claims 1 to 5,
**characterised**
**in that** the bulge (14) has, in the direction of each claw arm (12), starting from a zenith region (18), a convex cylinder-are face (17) and adjacent thereto a planar face (19) sloping obliquely and steeply down to the surface (10) of the base plate (6), the face (19) preferably being similarly designed and arranged in such a way that it produces self-locking of the curled claw arm (12) to prevent opening of the curled claw arm arc.

7. A crimp claw according to Claim 6,
**characterised**
**in that** the angle of the face (19) to the plane surface (10) of the base plate (6) is between 50 and 70°.

8. A crimp claw according to Claim 6 and/or 7,
**characterised**
**in that** adjoining the face (19) is a further, somewhat flatter, planar, oblique face (20) sloping down to the base plate (6), which is preferably designed and arranged in such a way that it similarly produces self-locking of the curled spring arm (12).

9. A crimp claw according to Claim 8,
**characterised**
**in that** the face (20) extends into the plane surface (10) of the base plate (6).

10. A crimp claw according to Claim 8 and/or 9,
**characterised**
**in that** the angle between the face (20) and the surface (10) of the base plate (6) is between 20 and 40°.

11. A crimp claw according to one or more of Claims 6 to 10,
**characterised**
**in that** the slopes of the faces (23 and 19) have the same angle.

12. A crimp claw according to one or more of Claims 6 to 11,
**characterised**
**in that** the slopes of the faces (24 and 20) have the same angle.

13. A crimp claw according to one or more of Claims 1 to 12,
**characterised**
**in that** the zenith region (18) of the bulge (14) is aligned with the zenith region (21) of the grooves (15).

14. A crimp claw according to one or more of Claims 1 to 13,
**characterised**
**in that** several claw arms (12) are each arranged in a row on the longitudinal edges (7, 8), a gap (13) being provided in each case between the claw arms (12) of a row.

15. A crimp claw according to Claim 14,
**characterised**
**in that** one claw arm (12) is fixed to the other longitudinal edge in each case opposite a gap (13).

16. A crimp claw according to one or more of Claims 1 to 15,
**characterised**
**in that** the claw arms (12) have a tongue shape and taper off in a rounded-off apex region (16).

17. A crimp claw according to Claim 16,
**characterised**
**in that** the claw arms (12) are stamped so as to be thinner in a wedge shape in the apex region (16) with a plane outer face chamfered to the free end.

18. A crimp claw according to Claim 16 and/or 17,
**characterised**
**in that** approximately V-shaped to U-shaped gaps (13) result from the approximately triangular tongue shape of the claw arms (12), so that the gaps (13) have approximately the negative shape of the claw arms (12).

19. A crimp claw according to one or more of Claims 1 to 18,
**characterised**
**in that** the width of the grooves (15) corresponds approximately to the width of the apex region (16) of the claw arms (12).

20. A crimp claw according to one or more of Claims 1 to 19,
**characterised**
**in that** the grooves (15) extend transversely over the whole bulge (14).

21. A crimp claw according to one or more of Claims 1 to 20,
**characterised**
**in that** the outer edges of the grooves (15) on both sides are designed in the shape of blades and project above the bulge surface, from which cutting edges (25) result.
